# EUROPÄISCHE PATENTSCHRIFT

(11) **EP 1 103 162 B1**
(45) Veröffentlichungstag und Bekanntmachung des Hinweises auf die Patenterteilung: **17.07.2002**
(21) Anmeldenummer: 99932600.2
(22) Anmeldetag: 01.08.1999
(51) Int. Cl.: H04R 5/033

(54) **INFRAROT-KOPFHÖRER**
INFRARED HELMET
CASQUE A INFRAROUGE

(30) Priorität: 03.08.1998 CH 162498
(43) Veröffentlichungstag der Anmeldung: 30.05.2001
(73) Patentinhaber: Adec & Partner AG, 8047 Zürich (CH)
(72) Erfinder: RÜEGG, Heinz, CH-8805 Richterswil (CH)
(86) Internationale Anmeldenummer: CH9900361
(87) Internationale Veröffentlichungsnummer: WO0008894

(56) Entgegenhaltungen:
- EP-A- 0 471 477
- WO-A-95/35011
- DE-A- 3 325 031
- FR-A- 2 280 283
- GB-A- 2 304 488
- US-A- 3 862 379

## Beschreibung

### Technisches Gebiet

Die vorliegende Erfindung betrifft einen Infrarot-Kopfhörer gemäss Oberbegriff des Anspruchs 1.

### Stand der Technik

Aus DE-33 25 031 C2 ist ein Infrarot-Kopfhörer bekanntgeworden, welcher aus zwei über einen Kinnbügel miteinander verbundenen Wiedergabewandlern, aus einer Infrarot-Signale aufnehmenden und in Audio-Signale umwandelnden elektrischen Schaltung sowie aus zwei Mikrofonen mit nachgeordneten Mikrofonverstärkern besteht. Die Schaltung dieses Infrarot-Kopfhörers ist so gehalten, dass den Wiedergabewandlern wahlweise die jeweils von der Infrarot-Schaltung bzw. den Mikrofonverstärkern abgeleiteten Signalen einzeln oder in Kombination zugeführt werden. Dabei sind die Mikrofone mit einem Abstand voneinander am Kinnbügel derart angeordnet, dass sie sich symmetrisch zur Mediaebene des Kopfes eines Benützers befinden, wobei die von den Mikrofonen abgeleiteten Signale gegenphasig in gleichem Verhältnis dem jeweils anderen Mikrofonverstärker zugeführt werden.
Dieser Infrarot-Kopfhörer steht dabei üblicherweise in Wirkverbindung mit einem Sender, der die emittierten Tonsignale, beispielsweise aus einem Fernseher oder aus einer HiFi-Anlage, in unsichtbare Infrarot-Strahlen umwandelt, und diese in den Raum abstrahlt, wo sie vom Infrarot-Kopfhörer empfangen werden, womit eine drahtlose Infrarot-Tonübertragung bereitgestellt werden kann. Sinnvollerweise ist ein solcher Sender zugleich Ladestation für den Infrarot-Empfänger und für mindestens einen Akku-Einsatz, der im aufgeladenen Zustand zum Betrieb des Infrarot-Kopfhörers eingesetzt wird.

Die Druckschrift WO 95/35011 A offenbart einen Infrarot-Kopfhörer als Kinnbügelempfänger ausgebildet. Dieser Infrarot-Kopfhörer besteht im wesentlichen aus einem Grundgehäuses aus zwei Bügelenden mit je einem endseitig angeordneten Kleinlautsprecher. Die beiden Bügelenden sind im Grundgehäuse gelagert, wobei jene jeweils in Verbindung mit einem im Bereich der Lagerung wirkenden Federelement spreizbar sind, womit über diese Federlemente eine angenehme Ohransetzung der Kleinlautsprecher bewerkstelligt werden kann. Die In- und Ausserbetriebssetzung wird bei diesem Kopfhörer mittels eines handbetätigbaren Schalters vorgenommen.

Die Druckschriften GB 2 304 488 A und FR 2 280 283 A offenbaren ebenfalls kabelfreie Kopfhörer, bei welchen die spreizbaren Kopfbügel ebenfalls eine angenehme Ohransetzung ermöglichen und in welche ein Ein-/Aus-Schalter integriert ist, dessen Ein-/Aus-Betätigung bügelspreizabhängig ist, womit sich eine manuelle Betätigung des Schalters erübrigt.

### Darstellung der Erfindung

Der Erfindung, wie sie in den Ansprüchen gekennzeichnet ist, liegt die Aufgabe zugrunde, bei einem Infrarot-Kopfhörer der eingangs genannten Art die Bedienungsfreundlichkeit, die Akzeptanz und die Verfügbarkeit eines solchen Gerätes zu erhöhen.

Bei einem Infrarot-Kopfhörer, der auch Kinnbügelempfänger genannt wird, empfängt dieser über den unsichtbaren Infrarotstrahl die Tonsignale, welche im Kinnbügelempfänger über an den beiden Enden von Bügeln angebrachte Kleinlautsprecher verstärkt und an die Ohren weitergeleitet wird.

Erfindungsgemäss wird vorgeschlagen, die mit dem Grundgehäuse verbundenen Bügelenden, welche endseitig mit je einem Kleinlautsprecher bestückt sind, und zusammen einen Kinnbügelempfänger bilden, in mindestens einer Ebene durch eine gelagerte Führung federnd spreizbar zu gestalten. Damit wird einerseits eine angenehme ohrseitige Ansetzung der Kleinlautsprecher erreicht, andererseits führt diese kontrollierte Spreizung zu einer automatischen Einschaltung des Kinnbügelempfängers, indem die Spreizung in Wirkverbindung mit einem vorzugsweise im Grundgehäuse plazierten Schalter steht Ferner wird durch diese erfindungsgemässe Vorkehrung das Tragen des Kinnbügelempfängers in Wirkverbindung mit der Anordnung der Kleinlautsprecher angenehm gestaltet, indem unangenehme Druckstellen auf die Ohrenpartien gar nicht entstehen können.
Wird der Kinnbügelempfänger abgelegt, so schaltet sich dieser automatisch aus. Für den Träger heisst dies, dass die Ansetzung durch Umfassen der beiden Kleinlautsprecher an beiden Bügelenden geschieht, und durch eine kontrollierte Spreizung der beiden Bügelenden voneinander werden die Kleinlautsprecher an den Ohrkanaleingängen gesetzt. Nach dieser Operation stellt der Benützer fest, dass sich der Kinnbügelempfänger automatisch eingeschaltet hat. Diese Ein/Ausschaltung-Philosophie schont darüber hinaus die Akkuladung und die zuvor eingestellte Lautstärke bleibt beim Wieder-Aufsetzen erhalten.

Bei ähnlichen existierenden Produkten wird der Empfänger vom Benützer mittels eines kombinierten Ein-/Ausschalters und Lautstärkereglers geschaltet. Beim Ausschalten wird der Lautstärkeregler immer auf Null gedreht. Insbesondere bei schwerhörigen Benützem, für welche sich das Gerät besonders gut eignet, wird nach dem Weglegen des Empfängers oft vergessen, diesen auszuschalten. Beim Wiederbenützen wird dann festgestellt, dass die Akkumulatorenenergie oder die Batterie leer ist, und das Gerät nicht mehr unmittelbar betriebsbereit ist Ausserdem muss der Benützer nach jedem Einschalten die für ihn angemessene Lautstärke wieder einregeln. Diese Nachteile werden mit dem erfindungsgemässen Gegenstand behoben.

Eine weitere erfindungsgemässe Schaltung im Kinnbügelempfänger sorgt dafür, dass eine automatische Ausschaltung des Empfängers eingreift, wenn die Empfangsqualität eine bestimmte Gütetoleranzgrenze unterschreitet. Dies bedeutet, dass der Träger instintiv immer jene Empfangsposition einnehmen wird, welche die Uebermittlung aufgrund der vorgegebenen Gütekontrolle zulässt. Demnach, befindet sich der Kinnbügelempfänger ausserhalb des Sendebereichs oder wird der Infrarotstrahl gestört, schaltet der Kinnbügelempfänger die gestörte Tonübertragung aus, schaltet indessen aber augenblicklich wieder ein, sobald der Empfang durch eine entsprechende Hinwendung des Trägers Richtung Sender wieder einwandfrei steht Somit wird der Träger nicht mehr durch lästige und unangenehme Tonstörungen benachteiligt, Tonstörungen diese, welche im Grunde genommen die Akzeptanz eines Kinnbügelempfängers massiv herabmindern können.

Die Infrarot-Sendestrahlen sind nur solange eingeschaltet, als ein Fersehprogramm oder Musik empfangen wird. Wird das tonemittierende Gerät ausgeschaltet, schalten nach wenigen Minuten die Infrarot-Sendestrahlen ab.

Mit einem gut pazierten und gut bedienbaren Schalter im nicht näher gezeigten Sender besteht jederzeit die Möglichkeit, bei der Tonübertragung zwischen der Mono- oder Stereo-Uebertragung zu wählen.

Vorteilhafte und zweckmässige Weiterbildungen der erfindungsgemässen Aufgabenlösung sind in den weiteren Ansprüchen gekennzeichnet.

Im folgenden wird anhand der Zeichnungen ein Ausführungsbeispiel der Erfindung näher erläutert. Alle für das unmittelbare Verständnis der Erfindung unwesentlichen Merkmale sind fortgelassen worden. Gleiche Merkmale sind in den verschiedenen Figuren mit den gleichen Bezugszeichen versehen.

### Kurze Beschreibung der Zeichnungen

Es zeigt
Fig. 1 das Tragen eines Kinnbügelempfängers,
Fig. 1 die äussere Gestaltung eines Kinnbügelempfänger und
Fig. 3 die innere Mechanik im Zusammenhang mit den federnd gestalteten Bügelenden.

### Wege zur Ausführung der Erfindung, gewerbliche Verwendbarkeit

Die folgende Beschreibung wird positionsorientiert verfasst, wobei dieser Beschreibung die oben aufgeführten Zeichnungen zugrundegelegt werden.

In Fig. 1 wird der Kinnbügelempfänger im Einsatz auf Benützer gezeigt Dabei wird hier das Grundgehäuse 20a-c des Kinnbügelempfängers gezeigt sowie die plazierten Kleinlautsprecher 21 dargelegt.

In Fig. 2 wird nochmals die Frontseite 20a des Kinnbügelempfängers gezeigt.
Getragen wird der Kinnbügelempfänger so, dass diese Frontseite 20a immer in Richtung des Senders gerichtet sein muss. Diese Frontseite 20a wird üblicherweise mit einer gut sichtbaren Aufschrift versehen, welche dem Träger eine sichere Hilfe beim richtigen Aufsetzen des Kinnbügelempfängers bietet.
Unterseitig weist das Grundgehäuse eine Oeffnung 28 auf, in welche ein betriebsmässiger Akku-Einsatz E eingeschoben wird. Dabei ist die geometrische Ausgestaltung des Akku-Einsatzes E so gehalten, dass es nur eine Möglichkeit gibt, den Akku-Einsatz E seitenrichtig und vollständig in den Kinnbügelempfänger einzuführen.
Mit Pos. 20b wird die Rückseite des Kinnbügelempfängers gezeigt Hierin integriert befinden sich Tonübertragungseinstellungen 25 und 26. Diese Einstellungen werden jeweils von einem Hörberater vorgenommen, welche die Tonübertragungseigenschaften des Kinnbügelempfängers auf das spezifische Gehör des Trägers optimal einstellt.
Pos. 20c stellt die Oberseite des Kinnbügelempfängers dar. Ersichtlich ist hier ein Lautstärkeregler 23, der mit einer einstellbaren durch Zahlen gekennzeichneten Lautstärke-Abstufung versehen ist, wobei eine Markierung 24 auf die eingestellte Abstufung hinweist. Damit kann der Benützer seine ihm angenehme Lautstärke immer gezielt ansteuern. Diese oberseitig des Kinnbügelempfängers angebrachte Einstellung der Lautstärke ist sehr bedienungsfreundlich. Beim richtigen Tragen des Kinnbügelempfängers befindet sich der Lautstärkeregler 23 vom Träger aus gesehen rechtsseitig.
Pos. 27 kennzeichnet die beiden Bügelenden, welche im Grundgehäuse 20a-c federnd spreizbar gelagert sind und in Wirkverbindung mit einem weiter in Fig. 3 näher gezeigten Schalter stehen. Dieser Schalter spricht auf die gespreizte Stellung der Bügelenden 27 an, indem der Empfängerkreislauf aktiviert wird. Dieser bleibt dann so lange auf Empfang, als der Kinnbügelempfänger getragen wird. Beim Ablegen desselben federn die Bügelenden 27 in eine Ruheposition ein, bei welcher der Schalter auf "aus" geht.
Endseitig tragen die Bügelenden 27 über eine hautfreundliche Polsterung 22 je einen Kleinlautsprecher 21, welche an den Ohrkanaleingängen angelegt werden und für einen einwandfreien Empfang sorgen. Die Polsterung dient auch den Kleinlautsprecher 21 und dessen Oeffnung sauber zu halten.
Eine nicht näher gezeigte Schaltung im Kinnbügelempfänger sorgt dafür, dass eine automatische Ausschaltung des Empfanges immer dann stattfindet, wenn die Empfangsqualität eine bestimmte Gütetoleranzgrenze unterschreitet. Dies bedeutet, dass sich der Träger instintiv immer jener Empfangsposition zuwendet oder einnimmt, welche die Uebermittlung aufgrund der vorgegebenen Gütekontrolle zulässt. Demnach, befindet sich der Kinnbügelempfänger ausserhalb des Sendebereichs oder wird der infrarotstrahl abgelenkt, teilaufgefangen oder gestört, schaltet der Kinnbügelempfänger augenblicklich die gestörte Tonübertragung aus, schaltet sie dann aber sofort wieder ein, sobald der Empfang vom schaltungsmässigen im Kinnbügelempfänger eingebauten Tonmanagement von der Güte her wieder zugelassen wird. Somit wird der Träger nicht mehr durch lästige und unangenehme Tonstörungen beim Tragen des Kinnbügelempfängers konfrontiert.

Fig. 3 zeigt die bereits oben kurz erläuterte Ein-/Ausschaltung des Empfanges des Kinnbügelempfängers in Abhängigkeit zu der Stellung der Bugelenden 27. In schaltungstechnischer Zusammenwirkung mit einer im Grundgehäuse angeordneten Elektronikleiterplatte 14 wirkt seitlich ein Schalter 5, der von einem Schalthebel 6 angesteuert wird, dessen Positionierung durch eine entsprechend angebrachte Feder 9 ermöglicht wird. Diese Feder 9 wird zwischen einer Anschlagplatte 8 und der Seitenebene der Elektronikleiterplatte 14 gehalten, wobei diese Anschlagplatte 8 Bestandteil des Schalthebels 6 ist. Als Wegbegrenzung der gefederten Drehbewegung 12, also der Spreizlage, in der Ebene der Bügelenden 27 dient eine weitere Anschlagplatte 8a, die in der gleichen Ebene mit der Anschlagfläche der bereits genannten Anschlagplatte 8 am Schalthebel 6 liegt, und diese mit der seitlichen Umrandung 13 des Grundgehäuses fixiert ist. Der Schalthebel 6 ist durch eine entsprechende Hebelwirkung ausgestattet am oberen Ende des Grundgehäuse drehbar gelagert 10. Im Ruhezustand der Bügelenden 27 liegen die beiden Anschlagplatten 8, 8a, durch die Feder 9 angedrückt, aneinander.
Durch die Spreizlage 12 nehmen die Bügelenden 27 eine neue Stellung 27a ein, welche die Tragposition des Kinnbügelempfängers bildet Dabei wird die Feder 9 leicht komprimiert, dergestalt, dass das untere Ende des Schalthebels 6 Kontakt mit dem Schalter 5 erstellt. Die mit dem Schalter 5 in Wirkverbindung stehende Elektronikleiterplatte 14 schaltet sofort auf Empfang ein, sobald der Schalter 5 durch die federnde Drehbewegung 12 der Bügelenden 27 aktiviert ist. In Ruhestellung der Bügelenden 27 ist der Empfang ausgeschaltet. Die Bügelenden 27 weisen je eine Feder 9 und entsprechende Anschlagplatten auf, damit eine vorteilhafte symmetrische Federung erzielt werden kann.

Der hier beschriebene Kopfhörer ist aus naheliegenden Gründen auf den Betrieb mit Infrarot-Signalen fokussiert worden. Damit soll in keiner Weise ausgeschlossen bleiben, dass dieser Kopfhörer selbstverständlich auch für den Empfang und Umsetzung anderer drahtloser Signale, beispielsweise von Funksignalen, zum Einsatz gelangen kann. Lediglich die spezifischen elektronischen Bausteine variieren dann von Fall zu Fall: Am Grundaufbau des erfindungsgemässen beschriebenen Kopfhörers ändern diese signalbedingten Anpassungen indessen nichts.

## Patentansprüche

1. Infrarot-Kopfhörer als Kinnbügelempfänger ausgebildet, konzipiert zur Aufnahme von Infrarot-Signalen und Umwandlung derselben in eine Tonübertragung im Hörbereicht, welcher Infrarot-Kopfhörer im wesentlichen aus einem Grundgehäuse (20a-c), aus zwei Bügelenden (27) mit je einem endseitig angeordneten Kleinlautsprecher (21) besteht, wobei die beiden Bügelenden (27) im Grundgehäuse gelagert und in mindestens einer Ebene spreizbar sind, **dadurch gekennzeichnet, dass** die Bügelenden (27) mit mindestens einem im Hebelwirkbereich dieser Ebene untergebrachten Schalter (5) in Wirkverbindung stehen, und dass der Schalter (5) bei einer bestimmten tragabhängigen Spreizlage (12) der Bügelenden (27) den Empfangskreislauf einschaltet, und dass der Kinnbügelempfänger ein schaltungstechnisches Tonmanagement beinhaltet, welches bei Unterschreitung einer bestimmten Tongüte selbsttätig die Uebertragung ausschaltet und diese Uebertragung bei Wiederherstellung der Tongüte selbsttätig wieder einschaltet.

2. Infrarot-Kopfhörer nach Anspruch 1, **dadurch gekennzeichnet, dass** die Bügelenden (27) eine im Grundgehäuse (20a-c) angeordnete Lagerung (10) aufweisen, dass die Bügelenden (27) unterhalb dieser Lagerung durch mindestens einen Schalthebel (6) verlängert sind, dass dieser Schalthebel (6) mit einer Feder (9) in Wirkverbindung steht, und dass der Schalthebel (6) durch die tragabhängige Spreizlage (12) der Bügelenden (27) den Schalter (5) aktiviert, der den Empfang einschaltet

3. Infrarot-Kopfhörer nach Anspruch 2, **dadurch gekennzeichnet, dass** der Schalter (5) mit einer Elektronikleiterplatte (14) in Wirkverbindung steht.

4. Infrarot-Köpfhörer nach den Ansprüchen 1 und 2, **dadurch gekennzeichnet, dass** in Ruhestellung der Bügelenden (27) der Schalthebel (6) auf Anschlag (8, 8a) steht, und dass bei tragabhängige Spreizlage (12) die Feder (9) eine Komprimierung erfährt.

5. Infrarot-Kopfhörer nach Anspruch 1, **dadurch gekennzeichnet, dass** der Infrarot-Kopfhörer mit einem Ton/Infrarot umwandelnden Sender in Wirkverbindung steht, welcher einen von aussen bedienbaren Schalter für die Umstellung von Mono- auf Stereo-Empfang aufweist

6. Infrarot-Kopfhörer nach einem oder mehreren der Ansprüche 1-5, **dadurch gekennzeichnet, dass** der Kopfhörer für die Aufnahme jedes anderen drahtlosen Signals und Umwandlung desselben in eine Tonfrequenz im Hörbereich betreibbar ist.

7. Infrarot-Kopfhörer nach Anspruch 6, **dadurch gekennzeichnet, dass** der Kopfhörer zur Aufnahme von Funksignalen und Umwandlung derselben in eine Tonfrequenz im Hörbereich konzipiert ist.

## Claims

1. Infrared head set which is embodied as a chinstrap receiver and is designed to receive infrared signals and convert them into a sound transmission in the audible range, which infrared head set is essentially composed of a base housing (20a-c), of two strap ends (27) each with a small loudspeaker (21) arranged at their end, the two strap ends (27) being mounted in the base housing and being capable of being spread apart in at least one plane, **characterized in that** the strap ends (27) are operatively connected to at least one switch (5) which is accommodated in the lever action region of this plane, and **in that** in a certain spread-apart position (12) of the strap ends (27) due to the strap being worn, the switch (5) switches on the reception circuit, and **in that** the chinstrap receiver contains a circuit sound management system which automatically switches off the transmission when the sound quality drops below a specific level and switches this transmission on again automatically when the sound quality is restored.

2. Infrared head set according to Claim 1, **characterized in that** the strap ends (27) have a bearing (10) which is arranged in the base housing (20a-c), **in that** the strap ends (27) are lengthened underneath this bearing by means of at least one switching lever (6), **in that** this switching lever (6) is operatively connected to a spring (9), and **in that**, as a result of the spread-apart position (12) of the strap ends (27) due to the strap being worn, the switching lever (6) actuates the switch (5) which switches on the reception.

3. Infrared head set according to Claim 2, **characterized in that** the switch (5) is operatively connected to an electronic printed circuit board (14).

4. Infrared head set according to Claims 1 and 2, **characterized in that**, in the position of rest of the strap ends (27), the switching lever (6) runs up against a stop (8, 8a), and **in that**, in a spread-apart position (12) due to the strap being worn, the spring (9) experiences compression.

5. Infrared head set according to Claim 1, **characterized in that** the infrared head set is operatively connected to a sound/infrared-converting transmitter which has a switch which can be operated from the outside for switching over from mono to stereo reception.

6. Infrared head set according to one or more of Claims 1 to 5, **characterized in that** the head set can be operated to receive any other wireless signal and convert it into a sound frequency in the audible range.

7. Infrared head set according to Claim 6, **characterized in that** the head set is designed to receive radio signals and convert them into a sound frequency in the audible range.

## Revendications

1. Casque à infrarouge réalisé sous la forme d'un récepteur à arceau de menton, conçu pour la réception de signaux infrarouges et pour la conversion de ceux-ci en une transmission audio dans la gamme audible, ledit casque à infrarouge se compose pour l'essentiel d'un boîtier de base (20a-c), de deux extrémités d'arceau (27) avec à chaque fois un haut-parleur miniature (21) disposé à l'extrémité, les deux extrémités d'arceau (27) étant logées dans le boîtier de base et pouvant être écartées au moins dans un plan, **caractérisé en ce que** les extrémités d'arceau (27) se trouvent en relation active avec au moins un commutateur (5) se trouvant dans la zone d'effet levier de ce plan et **en ce que** le commutateur (5) active le circuit de réception lorsque les extrémités d'arceau (27) se trouvent dans une certaine position écartée dépendante du port (12), et **en ce que** le récepteur à arceau de menton comprend un dispositif de gestion logique du son qui arrête automatiquement la transmission si la qualité devient inférieure à un niveau donné et qui réactive automatiquement cette transmission lorsque la qualité du son est rétablie.

2. Casque à infrarouge selon la revendication 1, **caractérisé en ce que** les extrémités d'arceau (27) présentent un logement (10) disposé dans le boîtier de base (20a-c), **en ce que** les extrémités d'arceau (27) sous ce logement sont prolongées par au moins un levier de commande (6), **en ce que** ce levier de commande (6) se trouve en liaison active avec un ressort (9), et **en ce que** le levier de commande (6) active le commutateur (5) qui établit la réception par le biais de la position écartée dépendante du port (12) des extrémités d'arceau (27).

3. Casque à infrarouge selon la revendication 2, **caractérisé en ce que** le commutateur (5) se trouve en liaison active avec un circuit imprimé électronique (14).

4. Casque à infrarouge selon les revendications 1 et 2, **caractérisé en ce qu'**en position de repos des extrémités d'arceau (27), le levier de commande (6) se trouve en butée (8, 8a) et **en ce que** le ressort (9) subit une compression en position écartée dépendante du port (12).

5. Casque à infrarouge selon la revendication 1, **caractérisé en ce que** le casque à infrarouge se trouve en liaison active avec un émetteur convertissant le son en infrarouge qui présente un commutateur commandable de l'extérieur pour le basculement de la réception mono en réception stéréo.

6. Casque à infrarouge selon une ou plusieurs des revendications 1 - 5, **caractérisé en ce que** le casque peut être utilisé pour recevoir tout autre signal sans fil et convertir celui-ci en une fréquence audio dans la gamme audible.

7. Casque à infrarouge selon la revendication 6, **caractérisé en ce que** le casque est conçu pour recevoir des signaux radioélectriques et convertir ceux-ci en une fréquence audio dans la gamme audible.
